# EUROPÄISCHE PATENTSCHRIFT

(11) **EP 3 526 133 B1**
(45) Veröffentlichungstag und Bekanntmachung des Hinweises auf die Patenterteilung: **29.07.2020**
(21) Anmeldenummer: 16787361.1
(22) Anmeldetag: 14.10.2016
(51) Int. Cl.: B65D 51/00, B65D 65/46

(54) **VERSCHLUSSELEMENT**
CLOSURE ELEMENT
ÉLÉMENT DE FERMETURE

(43) Veröffentlichungstag der Anmeldung: 21.08.2019
(73) Patentinhaber: Stürmer, Hannes, 1110 Wien (AT)
(72) Erfinder: Stürmer, Hannes, 1110 Wien (AT)
(74) Vertreter: Sonn & Partner Patentanwälte
(86) Internationale Anmeldenummer: PCT/EP2016/074717
(87) Internationale Veröffentlichungsnummer: WO 2018/068864

(56) Entgegenhaltungen:
- DE-A1- 19 744 245
- DE-U1- 29 720 826

## Beschreibung

Die Erfindung betrifft ein Verschlusselement für Getränkedosen oder dergl., das zugleich ein Plektron bildet, mit einem Plattenkörper, der eine seitlich offene Drehlager-Öffnung zum Aufschieben des Plattenkörpers auf einen Zapfen einer Verschlusslasche einer Getränkedose aufweist.

Aus der AT 515 327 B ist ein derartiges Verschlusselement bekannt. Dieses bekannte Plektron bzw. Verschlusselement hat einen allgemein trapezförmigen Umriss, sieht man von der äußeren Rundung entsprechend dem Dosenumfang ab. Innenseitig ist eine seitlich offene Drehlager-Öffnung zum Aufschieben des Verschlusselements auf einen Zapfen einer Getränkedose vorgesehen. Dieses Dosen-Verschlusselement, das zugleich als Plektron einsetzbar ist, hat sich in der Praxis gut bewährt. Es ist einerseits einfach aus Kunststoff herstellbar und ermöglicht andererseits bei Saiteninstrumenten, insbesondere Gitarren, eine gute Spielqualität. Die DE 197 44 244 A1 und die DE 297 20 826 U1 offenbart Verschluss-Chips für Getränkedosen, die mithilfe eines von einer Außenkante zum Mittelfeld angeordneten Schlitzes am mittleren Zapfen einer Getränkedose fixiert werden können, und die in der Verschlussstellung eine Trinköffnung der Getränkedose verschließen.

Es ist nun Ziel der vorliegenden Erfindung, ein derartiges Verschlusselement vorzusehen, welches überdies noch eine weitere Zusatzverwendung ermöglicht.

Hierfür ist das vorliegende Verschlusselement der eingangs angeführten Art dadurch gekennzeichnet, dass der Plattenkörper zugleich als Einsteck-Chip für Einkaufswagen ausgebildet ist und hierfür einen zumindest halbkreisförmigen Umriss aufweist, in dem die Drehlager-Öffnung als seitliche Ausnehmung vorgesehen ist, wobei der Plattenkörper, vorzugsweise benachbart der seitlichen Ausnehmung, einen Vorsprung aufweist, wobei der Vorsprung allgemein dreieckförmig ist.

Das vorliegende Dosen-Verschlusselement bzw. Plektron bildet somit zusätzlich einen Einsteck-Chip für Einkaufswagen in Supermärkten etc., und zu diesem Zweck ist der allgemeine Umriss des Verschlusselements nicht trapezförmig, sondern allgemein zumindest halbkreisförmig, um so aufgrund dieses Umrisses ein Einstecken des Verschlusselements bzw. Plattenkörpers in Schlüsselöffnungen an Kettenschlössern von Einkaufswagen zu ermöglichen. Somit ergibt sich eine zumindest dreifache Funktion für das vorliegende Verschlusselement, nämlich Dosenverschluss, Plektron und schließlich Einsteck-Chip für Einkaufswagen.

Zum einfachen Ergreifen des Verschlusselements ganz allgemein, insbesondere aber auch bei der Verwendung als Plektron, weist der Plattenkörper, vorzugsweise benachbart der seitlichen Ausnehmung, einen Vorsprung auf. Dabei ist der Vorsprung für die gewünschte Spieltätigkeit bzw. zum Ergreifen dreieckförmig.

Um das Verschlusselement beispielsweise an einer Schlüssel-Kette anbringen und so gegen ein Verlieren möglichst gut sichern zu können, ist es weiters günstig, wenn der Plattenkörper mit einem Loch versehen ist. Dabei ist für eine vereinfachte Handhabung des Verschlusselements das Loch vorzugsweise im Vorsprung vorgesehen.

Weiters ist es günstig, wenn der Plattenkörper zumindest eine Beschriftungsfläche aufweist. Die Beschriftungsfläche kann z.B. eine Firmenbezeichnung oder allgemeinen einen Namen enthalten.

An sich kann das Verschlusselement aus irgendeinem beliebigen Kunststoff, aber auch aus Metall bestehen; aus Gründen des Umweltschutzes ist jedoch mit Vorteil vorgesehen, dass der Plattenkörper aus Maisstärke besteht.

Die Erfindung betrifft auch eine Karte mit einem Kartenkörper vergleichbar einer Kreditkarte oder dergl.; dabei ist mit Vorteil vorgesehen, dass der Kartenkörper zumindest einen von einer Sollbruchlinie begrenzten, heraustrennbaren Verschlusselement-Plattenkörper enthält.

Die Karte, insbesondere Kreditkarte, besteht bevorzugt aus Maisstärke.

Die Erfindung wird nachfolgend anhand von bevorzugten Ausführungsbeispielen, die in der Zeichnung dargestellt sind, und auf die sie jedoch nicht beschränkt sein soll, noch weiter erläutert.

### Im Einzelnen zeigen in der Zeichnung

Fig. 1 eine Draufsicht auf ein nicht erfindungsgemäß allgemein kreisförmiges Verschlusselement;
Fig. 2 eine Draufsicht auf ein erfindungsgemäß Verschlusselement, nunmehr jedoch mit einem zusätzlichen, seitlichen, spitzen Vorsprung mit einem Loch; und
Fig. 3 eine Draufsicht auf eine Karte ähnlich einer Kreditkarte, Einkaufskarte oder dergl., mit einem aus dieser heraustrennbaren Verschlusselement gemäß Fig. 1 bzw. Fig. 2.

In Fig. 1 ist ein plättchenförmiges, in Draufsicht allgemein kreisförmiges Verschlusselement 1 für Getränkedosen oder dergl. gezeigt; als Beispiel für derartige Verschlusselemente kann auf die AT 515 327 B oder aber auch die US 4,852,763 A sowie weiters die DE 29 919 689 U verwiesen werden.

Anders als bei den bekannten Verschlusselementen bildet das vorliegende Verschlusselement 1 zugleich ein Plektron und enthält, d.h. dessen Plattenkörper 2, eine Öffnung 3 zum Aufstecken auf ein Zapfenelement einer Getränkedose (nicht dargestellt) anstatt in der Plattenkörper-Mitte am Außenrand oder Umfang des Plattenkörpers 2. Das Verschlusselement 1 bzw. dessen Plattenkörper 2 hat am - gemäß Fig. 1 kreisförmigen - Umriss 2' eine Drehlager-Öffnung 3 als seitliche Ausnehmung, wobei den Plattenkörper 2 mit dieser Drehlager-Öffnung wie aus der AT 515 327 B bekannt auf der mittigen Zapfen der Getränkedose - hier nicht gezeigt - aufgesteckt werden kann. Der Durchmesser des Plattenkörpers 2 im vorliegenden Fall entspricht somit ungefähr einem halben Durchmesser einer Getränkedose.

Der Plattenkörper 2 kann mit beliebigen Beschriftungen, Logos etc. versehen sein, wie in Fig. 1 mit gestrichelter Linie als Feld 4 angedeutet ist. Die Form eines derartigen Beschriftungsfeldes 4 bzw. Logos ist aber selbstverständlich beliebig und kann auch mehr quadratisch, bogenförmig, kreisförmig etc. sein.

In Fig. 2 ist ein erfindungsgemäß Verschlusselement 1 gezeigt, dass ebenfalls einen ungefähr kreisförmigen Plattenkörper 2 mit einer seitlichen Drehlager-Öffnung 3 aufweist; darüber hinaus ist seitlich von dieser Drehlager-Öffnung 3 ein Vorsprung 2'' als Ansatz zum kreisförmigen Plattenkörper 2 in einem Stück vorgesehen, wobei dieser Vorsprung 2'' das Ergreifen des Verschlusselements 1 bzw. Plattenkörpers 2 erleichtert, insbesondere wenn der Plattenkörper 2, wie dies bevorzugt vorgesehen ist, zusätzlich als Einkaufswagen-Chip für Einkaufswagen in Geschäften bzw. Supermärkten eingesetzt wird. Im Vorsprung 2' des Plattenkörpers 2 des Verschlusselements 1 gemäß Fig. 2 ist ein Loch 5 vorgesehen, um das Verschlusselement 1 falls gewünscht an einer Kette eines Schlüsselbunds oder dergl. auffädeln zu können.

In Fig. 3 ist schematisch eine Karte 6 in Draufsicht gezeigt, die einer Einkaufskarte, Ausweiskarte, Kreditkarte oder dergl. allgemein entspricht und zumindest ein Verschlusselement 1, im gezeigten Beispiel jeweils Verschlusselemente 1 gemäß Fig. 1 und gemäß Fig. 2, enthält. Diese Verschlusselemente 1 sind jeweils von einer Sollbruchlinie 7 umgrenzt und können demgemäß aus der Karte 6 in an sich herkömmlicher Weise herausgedrückt werden, um so ihre Funktion als Verschlusselement 1 zu erfüllen.

Selbstverständlich kann in einer derartigen Karte 6 auch nur ein derartiges Verschlusselement 1 vorgesehen sein, oder aber es können zwei gleiche Verschlusselemente 1 oder auch drei Verschlusselemente 1 gemäß Fig. 1 bzw. Fig. 2 in der Karte 6, aus dieser heraustrennbar, angeordnet sein. Die Karte 6 bzw. allgemein die Verschlusselemente 1 können aus einem beliebigen, geeigneten Kunststoff bestehen, insbesondere mit einer bedruckbaren Papierauflage oder dergl. bzw. einer geeigneten Beschichtung versehen sein; vorzugsweise bestehen sie aus Maisstärke.

## Patentansprüche

1. Verschlusselement (1) für Getränkedosen oder dergl., das zugleich ein Plektron bildet, mit einem Plattenkörper (2), der eine seitlich offene Drehlager-Öffnung (3) zum Aufschieben des Plattenkörpers auf einen Zapfen einer Verschlusslasche einer Getränkedose aufweist, **dadurch gekennzeichnet, dass** der Plattenkörper (2) zugleich als Einsteck-Chip für Einkaufswagen ausgebildet ist und hierfür einen zumindest halbkreisförmigen Umriss (2') aufweist, in dem die Drehlager-Öffnung (3) als seitliche Ausnehmung vorgesehen ist, wobei der Plattenkörper (2), vorzugsweise benachbart der seitlichen Ausnehmung, einen Vorsprung (2'') aufweist, wobei der Vorsprung (2'') allgemein dreieckförmig ist.

2. Verschlusselement nach Anspruch 1, **dadurch gekennzeichnet, dass** der Plattenkörper (2) mit einem Loch (5) versehen ist.

3. Verschlusselement nach Anspruch 2, **dadurch gekennzeichnet, dass** das Loch (5) im Vorsprung (2'') vorgesehen ist.

4. Verschlusselement nach einem der Ansprüche 1 bis 3, **dadurch gekennzeichnet, dass** der Plattenkörper (2) zumindest eine Beschriftungsfläche (4) aufweist.

5. Verschlusselement nach einem der Ansprüche 1 bis 4, **dadurch gekennzeichnet, dass** der Plattenkörper (2) aus Maisstärke besteht.

6. Karte (6) mit einem Kartenkörper, der zumindest einen von einer Sollbruchlinie begrenzten, heraustrennbaren Verschlusselement-Plattenkörper (2) nach einem der Ansprüche 1 bis 5 enthält.

7. Karte (6) nach Anspruch 6, in Form einer Kreditkarte oder dergl. Karte, insbesondere aus Kunststoff bzw. Maisstärke.

## Claims

1. Closure element (1) for beverage cans or similar that also forms a plectrum, the closure element comprising a planar body (2) which has a laterally open pivot bearing opening (3) for pushing the planar body onto a pin of a closure tab of a beverage can, **characterised in that** the planar body (2) is simultaneously designed as a plug-in chip for shopping trolleys and, for this purpose, has an at least semicircular outline (2') in which the pivot bearing opening (3) is provided as a lateral recess, the planar body (2), preferably adjacent to the lateral recess, having a projection (2"), the projection (2") being generally triangular.

2. Closure element according to claim 1, **characterised in that** the planar body (2) is provided with a hole (5).

3. Closure element according to claim 2, **characterised in that** the hole (5) is provided in the projection (2").

4. Closure element according to any of claims 1 to 3, **characterised in that** the planar body (2) has at least one surface (4) for a label.

5. Closure element according to any of claims 1 to 4, **characterised in that** the planar body (2) consists of corn starch.

6. Card (6) comprising a card body which contains at least one separable closure element-planar body (2) according to any of claims 1 to 5 that is delimited by a predetermined breaking line.

7. Card (6) according to claim 6, in the form of a credit card or similar card, in particular made of plastics material or corn starch.

## Revendications

1. Élément de fermeture (1) pour canettes de boisson ou similaires qui forme également un plectre, avec un corps de plaque (2) qui comprend une ouverture pivotante (3) ouverte latéralement pour le glissement vers le haut du corps de plaque vers un tourillon d'un volet de fermeture d'une canette de boisson, **caractérisé en ce que** le corps de plaque (2) forme également un jeton insérable pour un caddie et comprend pour cela un contour au moins en forme de demi-cercle (2') dans lequel l'ouverture pivotante (3) est conçue comme un évidement latéral, dans lequel le corps de plaque (2) comprend, de préférence à proximité de l'évidement latéral, une saillie (2"), dans lequel la saillie (2") présente une forme générale triangulaire.

2. Élément de fermeture selon la revendication 1, **caractérisé en ce que** le corps de plaque (2) est muni d'un trou (5).

3. Élément de fermeture selon la revendication 2, **caractérisé en ce que** le trou (5) est réalisé dans la saillie (2").

4. Élément de fermeture selon l'une des revendications 1 à 3, **caractérisé en ce que** le corps de plaque (2) comprend au moins une surface d'inscription (4).

5. Élément de fermeture selon l'une des revendications 1 à 4, **caractérisé en ce que** le corps de plaque (2) est formé d'amidon de maïs.

6. Carte (6) avec un corps de carte, qui comprend au moins un corps de plaque d'élément de fermeture (2) selon l'une des revendications 1 à 5, délimité par une ligne de rupture et détachable.

7. Carte (6) selon la revendication 6, sous la forme d'une carte de crédit ou d'une carte similaire, plus particulièrement en matière plastique resp. amidon de maïs.
